# EUROPÄISCHE PATENTSCHRIFT

(11) **EP 0 815 573 B1**
(45) Veröffentlichungstag und Bekanntmachung des Hinweises auf die Patenterteilung: **25.11.1998**
(21) Anmeldenummer: 96905738.9
(22) Anmeldetag: 08.03.1996
(51) Int. Cl.: H01H 33/66

(54) **VAKUUMSCHALTRÖHRE**
VACUUM INTERRUPTER
INTERRUPTEUR A VIDE

(30) Priorität: 17.03.1995 DE 19510850
(43) Veröffentlichungstag der Anmeldung: 07.01.1998
(73) Patentinhaber: SIEMENS AKTIENGESELLSCHAFT, 80333 München (DE)
(72) Erfinder: SCHWARZE, Wolfgang, D-13437 Berlin (DE); KUSSEROW, Jörg, D-15366 Neuenhagen (DE); OBERNDÖRFER, Klaus, D-10585 Berlin (DE)
(86) Internationale Anmeldenummer: DE9600467
(87) Internationale Veröffentlichungsnummer: WO9629718

(56) Entgegenhaltungen:
- EP-A- 0 335 114
- EP-A- 0 419 940
- DE-C- 4 320 910
- PATENT ABSTRACTS OF JAPAN vol. 013, no. 381 (E-810), 23.August 1989 & JP,A,01 132021 (HITACHI LTD), 24.Mai 1989,

## Beschreibung

Die Erfindung liegt auf dem Gebiet der elektrischen Schalter und befaßt sich mit der konstruktiven Ausgestaltung einer Vakuumschaltröhre, die als Schaltelement in Niederspannungsschützen verwendet werden kann.

Eine bekannte Vakuumschaltröhre für Niederspannungsschütze besteht im wesentlichen aus einer zweipoligen Kontaktanordnung und einem diese Kontaktanordnung vakuumdicht umgebenden Gehäuse, wobei das Gehäuse von einer Metallkappe, einem hohlzylindrischen Keramikisolator und einem Faltenbalg gebildet wird. Dabei ist zum einen die Metallkappe mit dem Stromzuführungsbolzen des feststehenden Kontaktstückes und stirnseitig mit dem Isolator und zum anderen der Faltenbalg einerseits stirnseitig mit dem Isolator und andererseits mit einem Ringflansch am Stromzuführungsbolzen des bewegbaren Kontaktes verlötet. Um bei dieser bekannten Vakuumschaltröhre die innere Oberfläche des Keramikisolators gegen den Niederschlag von Metalldampf zu schützen und damit die innere Isolationsfestigkeit der Vakuumschaltröhre zu gewährleisten und um zugleich den Faltenbalg gegen den Niederschlag von Metalldampf zu schützen, ist der Innendurchmesser des Keramikisolators, der den Stromzuführungsbolzen des feststehenden Kontaktes umgibt, so klein wie möglich ausgeführt. Durch diese Maßnahme läßt sich jedoch eine Ablagerung von Metalldampf auf der Innenoberfläche des Keramikisolators nicht vollständig vermeiden (DE-A1- 37 09 585/US-A-4 672 156).

Bei einer anderen bekannten Vakuumschaltröhre dieser Art ist an der dem Faltenbalg zugekehrten Stirnseite des Keramikisolators zunächst ein Flansch angeordnet, mit dem der Faltenbalg verlötet ist und der über einen kurzen rohrförmigen Ansatz stumpf mit der Stirnfläche des Keramikisolators verlötet ist. Mit Hilfe des kurzen rohrförmigen Ansatzes ist zwischen der Stirnflache des Keramikisolators und dem Flansch ein Spalt vorgegebener Länge geschaffen. Da die Stirnseite des Keramikisolators im Bereich dieses Spaltes nicht metallisiert ist, stellt die den Kontakten abgewandte Stirnfläche des Keramikisolators die innere Spannungsfestigkeit der Vakuumschaltröhre sicher. Dabei kann auf eine besondere Abschirmung für den Keramikisolator verzichtet werden (EP-A1-0 563 830/US-A-5 315 081).

Bei einer weiterhin bekannten Vakuumschaltröhre für Niederspannungsschütze ist für den ringförmig ausgebildeten Keramikisolator ein rohrförmig gestalteter Schirm vorgesehen, der an einem Ende mit einem zu einer Kappe erweiterten Rand versehen ist. Dieser Rand ist mit einem Ansatzring verlötet, der seinerseits mit der den beiden Kontaktstücken zugewandten Stirnfläche des Keramikisolators verlötet ist. Zur Herstellung dieser Vakuumschaltröhre sind mehrere Lötvorgänge erforderlich (DE 33 43 918 A1 / US 4 614 850).

Im übrigen ist es bei der Herstellung von Vakuumschaltröhren bekannt, den Faltenbalg an seinem Ende über einen rohrförmigen Ansatz stirnseitig mit einem Keramikteil zu verlöten (EP 0 040 933 A1) und für das Gehäuse kappenartige Teile aus Kupfer zu verwenden, die mit einer galvanisch aufgebrachten Silberschicht versehen sind, wodurch sich beim Verlöten mit einem Keramikteil oder mit einem Metallteil die Verwendung eines Lötringes erübrigt (WO 95/00 459).

Ausgehend von einer Vakuumschaltröhre mit den Merkmalen des Oberbegriffes des Patentanspruches 1 (US 4 672 156 A) liegt der Erfindung die Aufgabe zugrunde, eine wirksame Abschirmung des Isolators vorzunehmen und dabei eine einfache Herstellung der Vakuumschaltröhre, möglichst in einem einzigen Lötvorgang, zu gewährleisten.

Zur Lösung dieser Aufgabe ist gemäß der Erfindung vorgesehen, daß dem Isolator ein rohrförmiger Schirm zugeordnet ist, der an seinem einen Ende mit einem flanschartigen Rand versehen ist und der mittels am Rand in Umfangsrichtung verteilt angeordneter Distanznoppen an der den Kontakten zugewandten Stirnflache des Isolators anliegt, und daß die Metallkappe an ihrem mit dem Isolator verlöteten Rand in Umfangsrichtung mit einer Strukturierung in Form einer Wellung oder einer Zahnung mit einer Wellen- bzw. Zahnhöhe von 0,2 bis 0,6 mm versehen ist, wobei die Metallkappe aus Kupfer besteht und zum Zwecke der Verlötung mit Silber beschichtet ist.

Bei einer derart ausgebildeten Vakuumschaltröhre können die Metallkappe, der Keramikisolator und der Schirm miteinander im gleichen Arbeitsgang verlötet werden, wobei diese Lötung als Verschlußlötung durchgeführt wird. Die Strukturierung des Randes der Metallkappe bildet nämlich schlitzartige Öffnungen, über die die Vakuumschaltröhre vor dem Lötvorgang entgast werden kann. Bei Erreichen der Löttemperatur entsteht aus der Silberschicht der Metallkappe und aus dem Material der Metallkappe genügend Lötmittel, mit dem auch die schlitzartigen Öffnungen vakuumdicht verschlossen werden.

Bei geeigneter Ausgestaltung der Vakuumschaltröhre können auch die übrigen Lötvorgänge zur vakuumdichten Verbindung des Faltenbalges einerseits mit dem Isolator und andererseits mit dem beweglichen Stromzuführungsbolzen und zum Verbinden der Metallkappe mit dem feststehenden Stromzuführungsbolzen gleichzeitig mit der Verschlußlötung durchgeführt werden, wenn der Faltenbalg über rohrförmige Ansätze sowohl am Isolator als auch am Ringflansch des bewegbaren Stromzuführungsbolzens stumpf anliegt und der feststehende Stromzuführungsbolzen mittels eines Ringflansches außen an der Metallkappe anliegt. Eine konische Ausbildung des bewegbaren Stromzuführungsbolzen im Bereich des Faltenbalges ermöglicht dabei, den für die Verlötung des Faltenbalges mit dem Ringflansch des bewegbaren Stromzuführungsbolzens erforderlichen Lötring beim Einsetzen der verschiedenen Teile der Vakuumschaltröhre in die Lötform der Lötstelle zentriert zuzuordnen. - Für die Verlötung des Faltenbalges mit dem Keramikisolator wird zweckmäßig eine ringförmige Lötfolie eingesetzt, während zur Verlötung der Metallkappe mit dem feststehenden Stromzuführungsbolzen die Silberbeschichtung der Metallkappe dient. Um bei der Zuordnung der verschiedenen Teile der Vakuumschaltröhre innerhalb einer Lötform die erforderliche Zentrierung der rohrförmigen Abschirmung innerhalb des Keramikisolators zu gewährleisten, kann im übrigen die rohrförmige Abschirmung im Übergangsbereich auf den flanschartigen Rand auf einer Länge von etwa 3 mm einen vergrößerten Durchmesser aufweisen.

Ein Ausführungsbeispiel der neuen Vakuumschaltröhre ist in den Figuren 1 bis 4 dargestellt. Dabei zeigt
- Figur 1: eine Vakuumschaltröhre im Längsschnitt, die
- Figuren 2 und 3: die als Teil des Gehäuses verwendete Metallkappe mit einer Randstrukturierung in Form einer Wellung oder Zahnung und
- Figur 4: die innerhalb der Vakuumschaltröhre angeordnete Abschirmung für den Isolator.

Die Vakuumschaltröhre gemäß Figur 1 weist zwei Kontaktstücke 1 und 2 auf, von denen das eine am Ende eines feststehenden Stromzuführungsbolzens 3 und das andere am Ende eines bewegbaren Stromzuführungsbolzens 4 angeordnet ist. Die Kontaktanordnung ist von einem Gehäuse umgeben, das aus der Metallkappe 9, dem hohlzylindrischen Keramikisolator 12 und dem Faltenbalg 13 besteht. Dabei umschließt die Metallkappe 9 den Kontaktbereich der beiden Kontaktstücke 1 und 2, und der Keramikisolator 12 und der Faltenbalg 13 umgeben den Stromzuführungsbolzen 4 des bewegbaren Kontaktstückes 2. Der feststehende Stromzuführungsbolzen 3 ist mit einem Ringflansch 7 versehen und liegt außen an der Metallkappe 9 an, wobei mittels eines Zentrierabsatzes 8 die zentrierte Zuordnung gewährleistet ist. Die Metallkappe 9 besteht aus Kupfer und ist mit einer galvanisch aufgebrachten Silberschicht 18 versehen.

Die Metallkappe 9 sitzt mit ihrem Rand stumpf auf einer Stirnfläche des hohlzylindrischen Keramikisolators 12 auf, an dessen anderer Stirnfläche ein rohrförmiger Ansatz 14 des Faltenbalges 13 anliegt. Der Faltenbalg 13 sitzt am anderen Ende mit einem ebenfalls rohrförmigen Ansatz 15 auf einem Ringflansch 6 des bewegbaren Stromzuführungsbolzen 4 auf. Dabei ist der Stromzuführungsbolzen 4 auf einem Längsabschnitt 5, der vom Faltenbalg 13 umgeben ist, konisch ausgebildet.

Bei Zuordnung eines Lötringes zum rohrförmigen Ansatz 15 des Faltenbalges und einer ringförmigen Lotfolie zum rohrförmigen Ansatz 14 des Faltenbalges kann die Verlötung aller Teile der Vakuumschaltröhre in einem einzigen Arbeitsgang erfolgen. Um diese Verlötung als Verschlußlötung durchführen zu können, ist gemäß den Figuren 2 und 3 die Metallkappe 9 an ihrem Rand mit einer Strukturierung versehen, die gemäß Figur 2 die Form einer Wellung 10 oder gemäß Figur 3 die Form einer Zahnung 11 haben kann, wobei die Wellenhöhe bzw. die Zahnhöhe zweckmäßig etwa 0,3 mm beträgt.

Zum Schutz der inneren Oberfläche des Keramikisolators 12 ist bei der in Figur 1 dargestellten Vakuumschaltröhre weiterhin eine rohrförmige Abschirmung 16 vorgesehen, die an ihrem einen Ende einen flanschartigen Rand 17 aufweist. Mit diesem Rand 17 liegt die Abschirmung an der gleichen Stirnfläche des Keramikisolators 12 an, auf der auch die Metallkappe 9 aufsitzt. Um dabei einen freien Zugang zu den durch die Strukturierung des Kappenrandes geschaffenen Entgasungsschlitzen zu gewährleitsten, ist der flanschartige Rand 17 der Abschirmung 16 mit Eindrückungen in Form von Distanznoppen 20 versehen, die die Abschirmung 16 gegenüber der Stirnfläche des Keramikisolators 12 um etwa 0,5 bis 1 mm anheben. - Zur Zentrierung der Abschirmung 16 innerhalb des Keramikisolators 12 kann das flanschartige Rohr unmittelbar anschließend an den flanschartigen Rand 17 auf einem Längsabschnitt 21 mit einer Länge von etwa 3 mm einen vergrößerten Durchmesser aufweisen.

Beim Verlöten der verschiedenen Bauteile der Vakuumschaltröhre wird auch die Abschirmung 16 in diesen Lötprozeß mit einbezogen, wobei sich sowohl eine Verlötung mit der Metallkappe 9 als auch mit der Stirnfläche des Keramikisolators 12 ergibt.

## Patentansprüche

1. Vakuumschaltröhre mit einer zweipoligen Kontaktanordnung und einem die Kontaktanordnung umgebenden Gehäuse (9, 12, 13), bei der das Gehäuse aus einer mit dem Stromzuführungsbolzen (3) des feststehenden Kontaktstückes (1) verlöteten und sowohl den feststehenden als auch den bewegbaren Kontakt (2) umgebenden Metallkappe (9) und aus einem hohlzylindrischen, stirnseitig mit der Metallkappe (9) verlöteten Isolator (12) sowie aus einem Faltenbalg (13) besteht,
wobei der Faltenbalg (13) einerseits stirnseitig mit dem Isolator (12) und andererseits mit einem Ringflansch am Stromzuführungsbolzen (4) des bewegbaren Kontaktes (2) verlötet ist,
**dadurch gekennzeichnet,**
daß dem Isolator (12) ein rohrförmiger Schirm (16)zugeordnet ist, der an seinem einen Ende mit einem flanschartigen Rand (17) versehen ist und der mittels am Rand (17) in Umfangsrichtung verteilt angeordneter Distanznoppen (20) an der den Kontakten (1,2) zugewandten Stirnfläche des Isolators (12) anliegt,
und daß die Metallkappe (9) an ihrem mit dem Isolator (12) verlöteten Rand (19) in Umfangsrichtung mit einer Strukturierung (10,11) in Form einer Wellung (10) oder einer Zahnung (11) mit einer Wellen- bzw. Zahnhöhe von 0,2 bis 0,6 mm versehen ist, wobei die Metallkappe (9) aus Kupfer besteht und zum Zwecke der Verlötung mit Silber (18) beschichtet ist.

2. Vakuumschaltröhre nach Anspruch 1,
**dadurch gekennzeichnet,**
daß der Faltenbalg (13) über rohrförmige Ansätze (14,15) sowohl mit dem Isolator (12) als auch mit dem Ringflansch (6) des bewegbaren Stromzuführungsbolzens (4) stumpf verlötet ist, wobei der bewegbare Stromzuführungsbolzen (4) im Bereich des Faltenbalges konisch (5) ausgebildet ist.

3. Vakuumschaltröhre nach Anspruch 1 oder 2,
**dadurch gekennzeichnet,**
daß der feststehende Stromzuführungsbolzen (3) mittels eines außen an der Metallkappe (9) anliegenden Ringflansches (7) mit der Metallkappe verlötet ist.

4. Vakuumschaltröhre nach Anspruch 1,
**dadurch gekennzeichnet,**
daß die rohrförmige Abschirmung (16)im Übergangsbereich auf den flanschartigen Rand (17) auf einer Länge (21) von etwa 3 mm einen vergrößerten Durchmesser aufweist.

## Claims

1. Vacuum interrupter having a two-pole contact arrangement and a housing (9, 12, 13) which surrounds the contact arrangement, in the case of which the housing comprises a metal cap (9), which is soldered to the current supply bolt (3) of the stationary contact piece (1) and surrounds both the stationary contact and the moving contact (2), and a hollow-cylindrical insulator (12), which is soldered to the metal cap (9) at the end as well as a bellows (13),
the bellows (13) being soldered on one side at the end of the insulator (12) and on the other side to an annular flange on the current supply bolt (4) of the moving contact (2),
characterized
in that the insulator (12) is allocated a tubular screen (16) which is provided, at one of its ends, with a flange-like rim (17) and has spacer studs (20) arranged distributed in the circumferential direction on the rim (17), by means of which spacer studs (20) it rests on that end surface of the insulator (12) which faces the contacts (1, 2),
and in that the metal cap (9) is provided in the circumferential direction on its rim (19) which is soldered to the insulator (12) with patterning (10, 11) in the form of a corrugation (10) or a tooth system (11) having a corrugation or tooth height of 0.2 to 0.6 mm, the metal cap (9) being composed of copper and being coated with silver (18) for the purpose of soldering.

2. Vacuum interrupter according to Claim 1,
characterized
in that the bellows (13) is butt-soldered via tubular attachments (14, 15) both to the insulator (12) and to the annular flange (6) of the movable current supply bolt (4), the movable current supply bolt (4) being designed to be conical (5) in the region of the bellows.

3. Vacuum interrupter according to Claim 1 or 2,
characterized
in that the stationary current supply bolt (3) is soldered to the metal cap by means of an annular flange (7) which rests on the outside of the metal cap (9).

4. Vacuum interrupter according to Claim 1,
characterized
in that the tubular screen (16) has an enlarged diameter over a length (21) of about 3 mm in the transitional region to the flange-like rim (17).

## Revendications

1. Tube interrupteur à vide, qui comporte un dispositif de contact bipolaire et un boîtier (9, 12, 13) entourant le dispositif de contact, dans lequel le boîtier est constitué d'un capuchon (9) métallique brasé à la tige (3) d'alimentation en courant de la pièce (1) de contact fixe et entourant aussi bien le contact fixe que le contact (2) mobile, et d'un isolant (12) cylindrique creux, brasé côté frontal au capuchon (9) métallique, ainsi que d'un soufflet (13),
le soufflet (13) étant brasé d'une part, côté frontal, à l'isolant (12) et d'autre part à une bride annulaire située sur la tige (4) d'alimentation en courant du contact (2) mobile,
caractérisé
en ce qu'il est associé à l'isolant (12) un blindage (16) tubulaire, qui est muni à l'une de ses extrémités d'un bord (17) du genre d'une bride et qui, au moyen de boutons (20) d'entretoisement répartis sur le bord (17) dans la direction périphérique, s'applique à la surface frontale de l'isolant tournée vers les contacts (1, 2)
et en ce que le capuchon (9) métallique est muni sur son bord (19) brasé à l'isolant 12, dans la direction périphérique, d'une structuration (10, 11) en forme d'une ondulation (10) ou d'une indentation (11) ayant respectivement une hauteur d'ondulation et une hauteur d'indentation de 0,2 à 0,6 mm, le capuchon (9) métallique étant en cuivre et étant revêtu d'argent (18) en vue du brasage.

2. Tube interrupteur à vide suivant la revendication 1, caractérisé en ce que le soufflet (13) est brasé bout-à-bout, par l'intermédiaire de prolongements (14, 15) tubulaires, aussi bien à l'isolant (12) qu'à la bride (6) annulaire de la tige (4) mobile d'alimentation en courant, la tige (4) mobile d'alimentation en courant étant conformée de manière conique (5) dans la zone du soufflet.

3. Tube interrupteur à vide suivant la revendication 1 ou 2, caractérisé en ce que la tige (3) fixe d'alimentation en courant est brasée au capuchon métallique au moyen d'une bride (7) annulaire s'appliquant extérieurement au capuchon (9) métallique.

4. Tube interrupteur à vide suivant la revendication 1, caractérisé en ce que le blindage (16) tubulaire comporte, dans la zone de transition au bord (17) du genre d'une bride, sur une longueur (21) d'environ 3 mm, un diamètre agrandi.
